# EUROPÄISCHE PATENTSCHRIFT

(11) **EP 4 025 109 B1**
(45) Veröffentlichungstag und Bekanntmachung des Hinweises auf die Patenterteilung: **07.06.2023**
(21) Anmeldenummer: 20767747.7
(22) Anmeldetag: 01.09.2020
(51) Int. Cl.: A47L 11/24

(54) **REINIGUNGSROBOTER UMFASSEND EIN REINIGUNGSTUCH UND EIN REINIGUNGSMITTEL**
CLEANING ROBOT COMPRISING A CLEANING CLOTH AND CLEANING MEANS
ROBOT NETTOYEUR COMPRENANT UN TISSU DE NETTOYAGE ET UN MOYEN DE NETTOYAGE

(30) Priorität: 05.09.2019 DE 102019213539
(43) Veröffentlichungstag der Anmeldung: 13.07.2022
(73) Patentinhaber: Henkel AG & Co. KGaA, 40589 Düsseldorf (DE)
(72) Erfinder: KESSLER, Arnd, 40789 Monheim am Rhein (DE); BARACKOV, Slavoljub, 40789 Monheim (DE); HARDACKER, Ingo, 46499 Hamminkeln (DE)
(86) Internationale Anmeldenummer: PCT/EP2020/074363
(87) Internationale Veröffentlichungsnummer: WO 2021/043772

(56) Entgegenhaltungen:
- EP-A1- 3 482 669
- EP-A2- 3 040 009
- DE-A1-102013 108 905
- DE-U1-202017 107 847

## Beschreibung

Die vorliegende Erfindung betrifft einen Reinigungsroboter umfassend ein Reinigungstuch und ein Reinigungsmittel sowie die Verwendung eines konzentrierten Reinigungsmittels in einem solchen Reinigungsroboter.

Aus dem Stand der Technik sind Reinigungsroboter zum feuchten Wischen bekannt umfassend ein Reinigungstuch und ein Reinigungsmittel, wobei der Reinigungsroboter ausgebildet ist, das Reinigungstuch über eine harte Oberfläche zu führen. Hierdurch können bequem harte Oberflächen gereinigt werden, ohne dass der Verbraucher, wie dies bei einer herkömmlichen manuellen Oberflächenreinigung der Fall ist, das Tischtuch selber führen muss. Solche Reinigungsroboter ermöglichen eine bequeme und gründliche Reinigung von harten Oberflächen.

Um eine gründliche Reinigung von harten Oberflächen zu ermöglichen, ist die Verwendung eines Reinigungsmittels erforderlich. Durch die Verwendung von wenigstens einem Tensid können die harten Oberflächen wirksam von Schmutz befreit werden.

Ein Reinigungsroboter wird in der EP 3482669 A1 beschrieben. Auch die DE 1 020131 08905 A1, EP 3 400009 A2 und DE 20 2017 107847 U1 beschreiben Verfahren zum Reinigen von harten Oberflächen.

Allerdings wurde festgestellt, dass die Reinigungsleistung von aus dem Stand der Technik bekannten Reinigungsmitteln bei Verwendung in einem Reinigungsroboter nicht zufriedenstellend ist.

Aufgabe der vorliegenden Erfindung war es somit einen Reinigungsroboter umfassend ein Reinigungsmittel bereitzustellen, welches eine verbesserte Reinigungsleistung ermöglicht.

Diese Aufgabe wird durch gelöst durch einen Reinigungsroboter umfassend ein Reinigungstuch und ein Reinigungsmittel, wobei der Reinigungsroboter ausgebildet ist, das Reinigungstuch über eine harte Oberfläche zu führen, dadurch gekennzeichnet, dass das Reinigungsmittel bei dynamischer Messung bei 23°C bei einem Oberflächenalter von 0,3 Sekunden eine Oberflächenspannung von höchstens 40 mN/cm, bevorzugt höchstens 38 mN/cm und besonders bevorzugt höchstens 35 mN/cm aufweist.

Ohne an eine Theorie gebunden zu sein, wurden im vorliegenden Fall die folgenden Feststellungen gemacht:
Tenside senken die Oberflächenspannung von wässrigen Zusammensetzungen und ermöglichen somit eine wirksame Oberflächenreinigung. Die Senkung der Oberflächenspannung wird durch die Anlagerung der Tenside an die Oberfläche erreicht. Hierbei handelt es sich um einen dynamischen Prozess, sodass sich der Gleichgewichtswert der Oberflächenspannung nach Filmbildung nicht sofort, sondern erst nach einer gewissen Zeit einstellt. Hierbei wird beobachtet, dass sich die Oberflächenspannung von einem zunächst relativ hohen Wert mit fortschreitender Zeit dem Oberflächenspannungsgleichgewichtswert annähert. Anders ausgedrückt stellen sich für einer gute Reinigungen hinreichend niedrige Oberflächenspannungswerte erst nach einer gewissen Zeit ein.

Bei der manuellen Oberflächenreinigung wird das Reinigungsmittel auf die harte Oberfläche aufgetragen. Hierzu wird das Reinigungsmittel entweder direkt auf die Oberfläche aufgetragen oder ein Reinigungstuch wird mit dem Reinigungsmittel durchtränkt. In jedem Fall vergeht bei einer solchen manuellen Reinigung eine gewisse Zeit, bevor der eigentliche Reinigungsvorgang stattfindet. Den Tensiden bleibt ausreichend Zeit, um sich entsprechend an der Oberfläche des gebildeten Reinigungsmittelfilms anzulagern und somit die Oberflächenspannung herabzusetzen. Anders ausgedrückt weist beim manuellen Reinigungsvorgang das Reinigungsmittel in der Regel den Gleichgewichtswert der Oberflächenspannung auf.

Bei der automatischen Oberflächenreinigung mittels eines Reinigungsroboters wird das Reinigungsmittel auf die harte Oberfläche aufgetragen, wobei der Wischvorgang im wesentlichen zeitgleich mit Auftragung des Reinigungsmittels erfolgt. Anders als beim manuellen Reinigen bleibt den Tensiden nur wenig Zeit, um sich entsprechend an der Oberfläche des gebildeten Reinigungsmittelfilms anzulagern und somit die Oberflächenspannung herabzusetzen. Anders ausgedrückt weist beim automatischen Reinigungsvorgang das Reinigungsmittel in der Regel nicht den Gleichgewichtswert der Oberflächenspannung auf. Um eine gute Reinigung zu ermöglichen muss also ein Reinigungsmittel verwendet werden, bei welchem auch schon kurz nach Filmbildung eine hinreichend starke Absenkung der Oberflächenspannung stattgefunden hat.

Erfindungsgemäß wird die dynamische Oberflächenspannung mittels Blasendrucktensiometrie bestimmt. Diese Verfahren sind dem Fachmann bekannt. Dabei wird in der zu untersuchenden Flüssigkeit für einen bestimmten Zeitraum eine Luftblase erzeugt. Der Messwert, der sich in diesem Zeitraum einstellt, entspricht der Oberflächenspannung bei einem bestimmten Oberflächenalter. Verändert man nun die Lebenszeit der Luftblase, also das Oberflächenalter, kann die Oberflächenspannung der Reinigungsflüssigkeit abhängig vom Oberflächenalter bestimmt werden. Die Messungen finden unter Standardbedingungen statt, insbesondere bei einer Temperatur von 23°C.

Gemäß einer besonders bevorzugten Ausführungsform ist der Reinigungsroboter ausgebildet, das Reinigungstuch mit einer Geschwindigkeit von wenigstens 5 cm/s, bevorzugt wenigstens 10 cm/s weiter bevorzugt wenigstens 20 cm/s über die harte Oberfläche zu führen. Insbesondere bei solchen sich schnell bewegenden Reinigungsrobotern wurde festgestellt, dass eine Verbesserung der Reinigungsleistung erreicht werden kann, wenn ein Reinigungsmittel verwendet wird, welches bei dynamischer Messung bei 23°C bei einem Oberflächenalter von 0,3 Sekunden eine Oberflächenspannung von höchstens 40 mN/cm, bevorzugt höchstens 38 mN/cm und besonders bevorzugt höchstens 35 mN/cm aufweist. Wie bereits oben beschrieben weist beim automatischen Reinigungsvorgang bei schnellen Reinigungsrobotern das Reinigungsmittel in der Regel nicht seinen Gleichgewichtswert auf. Es muss also ein Reinigungsmittel verwendet werden, bei welchem auch schon kurz nach Filmbildung eine hinreichend starke Absenkung der Oberflächenspannung stattgefunden hat.

Es wird gemäß einer bevorzugten Ausführungsform der Reinigungsroboter beschrieben, wobei der Reinigungsroboter ausgebildet ist, das Reinigungstuch mit einer Geschwindigkeit von wenigstens 5 cm/s, bevorzugt wenigstens 10 cm/s weiter bevorzugt wenigstens 20 cm/s über die harte Oberfläche zu führen.

Es wird gemäß einer bevorzugten Ausführungsform der Reinigungsroboter beschrieben, wobei die Abnahme der Oberflächenspannung des Reinigungsmittels bei dynamischer Messung bei 23°C wenigstens 2 mN/cm, bevorzugt 5 mN/cm, innerhalb einer Oberflächenlebensdauer von 0,3 Sekunden beträgt.

Es wird gemäß einer bevorzugten Ausführungsform der Reinigungsroboter beschrieben, wobei der Reinigungsroboter ausgebildet ist, das Reinigungsmittel aus einem Reinigungsmitteltank herauszubefördern und auf das Reinigungstuch aufzubringen.

Gemäß einem weiteren Aspekt der Erfindung wird die Verwendung eines konzentrierten Reinigungsmittels in einem Reinigungsroboter beschrieben, dadurch gekennzeichnet, dass das Reinigungsmittel in dem Roboter mit Wasser verdünnt wird und nach wenigstens zehnfacher Verdünnung, bevorzugt etwa 14 facher Verdünnung in dem Reinigungsroboter bei dynamischer Messung bei 23°C bei einem Oberflächenalter von 0,3 Sekunden eine Oberflächenspannung von höchstens 40 mN/cm, bevorzugt höchstens 38 mN/cm und besonders bevorzugt höchstens 35 mN/cm aufweist. Eine zehnfache Verdünnung ist dahingehend zu verstehen, dass auf ein Teil konzentriertes Reinigungsmittel 10 Teile Wasser kommen.

Es wird gemäß einer bevorzugten Ausführungsform die Verwendung des konzentrierte Reinigungsmittel beschrieben, wobei der Reinigungsroboter ausgebildet ist, das Reinigungstuch mit einer Geschwindigkeit von wenigstens 5 cm/s, bevorzugt wenigstens 10 cm/s weiter bevorzugt wenigstens 20 cm/s über die harte Oberfläche zu führen.

Die erfindungsgemäßen konzentrierten Reinigungsmittelformulierungen, werden nachfolgend beispielhaft beschrieben, ohne dass die Erfindung auf diese beispielhaften Ausführungsformen beschränkt sein soll. Sind nachfolgend Bereiche, allgemeine Formeln oder Verbindungsklassen angegeben, so sollen diese nicht nur die entsprechenden Bereiche oder Gruppen von Verbindungen umfassen, die explizit erwähnt sind, sondern auch alle Teilbereiche und Teilgruppen von Verbindungen, die durch Herausnahme von einzelnen Werten (Bereichen) oder Verbindungen erhalten werden können. Werden im Rahmen der vorliegenden Erfindung Verbindungen, wie z. B. Polyether, beschrieben, die verschiedene Einheiten mehrfach aufweisen können, so können diese statistisch verteilt (statistisches Oligomer) oder geordnet (Blockoligomer) in diesen Verbindungen vorkommen. Angaben zu Anzahl von Einheiten in solchen Verbindungen sind als Mittelwert, gemittelt über alle entsprechenden Verbindungen zu verstehen.

Im Rahmen der vorliegenden Erfindung stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen. Erstere sind insbesondere wegen ihrer pflanzlichen Basis als auf nachwachsenden Rohstoffen basierend aus ökologischen Gründen bevorzugt, ohne jedoch die erfindungsgemäße Lehre auf sie zu beschränken. Insbesondere sind auch die beispielsweise nach der R_{OELEN}schen Oxo-Synthese erhältlichen Oxo-Alkohole bzw. deren Derivate entsprechend einsetzbar.

Wann immer im Folgenden Erdalkalimetalle als Gegenionen für einwertige Anionen genannt sind, so bedeutet das, dass das Erdalkalimetall natürlich nur in der halben - zum Ladungsausgleich ausreichenden - Stoffmenge wie das Anion vorliegt.

Stoffe, die auch als Inhaltsstoffe von kosmetischen Mitteln dienen, werden nachfolgend ggf. gemäß der International Nomenclature Cosmetic Ingredient (INCI)-Nomenklatur bezeichnet. Chemische Verbindungen tragen eine INCI-Bezeichnung in englischer Sprache, pflanzliche Inhaltsstoffe werden ausschließlich nach Linné in lateinischer Sprache aufgeführt, so genannte Trivialnamen wie "Wasser", "Honig" oder "Meersalz" werden ebenfalls in lateinischer Sprache angegeben. Die INCI-Bezeichnungen sind dem International Cosmetic Ingredient Dictionary and Handbook-Seventh Edition (1997) zu entnehmen, das von The Cosmetic, Toiletry, and Fragrance Association (CTFA), 1101 17th Street, NW, Suite 300, Washington, DC 20036, USA, herausgegeben wird und mehr als 9.000 INCI-Bezeichnungen sowie Verweise auf mehr als 37.000 Handelsnamen und technische Bezeichnungen einschließlich der zugehörigen Distributoren aus über 31 Ländern enthält. Das International Cosmetic Ingredient Dictionary and Handbook ordnet den Inhaltsstoffen eine oder mehrere chemische Klassen (Chemical Classes), beispielsweise Polymeric Ethers, und eine oder mehrere Funktionen (Functions), beispielsweise Surfactants - Cleansing Agents, zu, die es wiederum näher erläutert und auf die nachfolgend ggf. ebenfalls Bezug genommen wird.

Die Angabe CAS bedeutet, dass es sich bei der nachfolgenden Zahlenfolge um eine Bezeichnung des Chemical Abstracts Service handelt.

Soweit nicht explizit anders angegeben, beziehen sich angegebene Mengen in Gewichtsprozent (Gew.-%) auf das gesamte Mittel. Dabei beziehen sich diese prozentualen Mengenangaben auf Aktivgehalte.

### Nichtionische Tenside

Nichtionische Tenside im Rahmen der Erfindung können Alkoxylate sein wie Polyglycolether, Fettalkoholpolyglycolether, Alkylphenolpolyglycolether, endgruppenverschlossene Polyglycolether, Mischether und Hydroxymischether und Fettsäurepolyglycolester. Ebenfalls verwendbar sind Ethylenoxid/Propylenoxid-Blockpolymere, Fettsäurealkanolamide und Fettsäurepolyglycolether. Eine weitere wichtige Klasse nichtionischer Tenside, die erfindungsgemäß verwendet werden kann, sind die Polyol-Tenside und hier besonders die Glykotenside, wie Alkylpolyglykoside und Fettsäureglucamide. Besonders bevorzugt sind die Alkylpolyglykoside, insbesondere die Alkylpolyglucoside, wobei besonders bevorzugt der Alkohol ein langkettiger Fettalkohol oder ein Gemisch langkettiger Fettalkohole mit verzweigten oder unverzweigten C₈- bis C₁₈-Alkylketten ist und der Oligomerisierungsgrad (DP) der Zucker zwischen 1 und 10, vorzugsweise 1 bis 6, insbesondere 1,1 bis 3, äußerst bevorzugt 1,1 bis 1,7, beträgt, beispielsweise C₈₋₁₀-Alkyl-1.5-glucosid (DP von 1,5). Daneben sind auch die Fettalkoholalkoxylate (Fettalkoholpolyglycolether) bevorzugt, insbesondere mit Ethylenoxid (EO) und/oder Propylenoxid (PO) alkoxylierte, unverzweigte oder verzweigte, gesättigte oder ungesättigte C₈₋₂₂-Alkohole mit einem Alkoxylierungsgrad bis zu 30, vorzugsweise ethoxylierte C₁₂₋₂₂-Fettalkohole mit einem Ethoxylierungsgrad von weniger als 30, bevorzugt 12 bis 28, insbesondere 20 bis 28, besonders bevorzugt 25, beispielsweise C₁₆₋₁₈-Fettalkoholethoxylate mit 25 EO.

Zusätzlich oder unabhängig von dem nichtionischen Tensid, kann das erfindungsgemäße Reinigungsmittel mindestens ein Aniontensid enthalten. Bevorzugte anionische Tenside sind hierbei Fettalkoholsulfate, Fettalkoholethersulfate, Dialkylethersulfate, Monoglyceridsulfate, Alkylbenzolsulfonate, Olefinsulfonate, Alkansulfonate, Ethersulfonate, n-Alkylethersulfonate, Estersulfonate und Ligninsulfonate. Ebenfalls im Rahmen der vorliegenden Erfindung verwendbar sind Fettsäurecyanamide, Sulfosuccinate (Sulfobernsteinsäureester), insbesondere Sulfobernsteinsäuremono- und -di-C₈-C₁₈-Alkylester, Sulfosuccinamate, Sulfosuccinamide, Fettsäureisethionate, Acylaminoalkansulfonate (Fettsäuretauride), Fettsäuresarcosinate, Ethercarbonsäuren und Alkyl(ether)phosphate sowie α-Sulfofettsäuresalze, Acylglutamate, Monoglyceriddisulfate und Alkylether des Glycerindisulfats.

Bevorzugt im Rahmen der vorliegenden Erfindung sind die linearen Alkylbenzolsulfonate, Fettalkoholsulfate und/oder Fettalkoholethersulfate, insbesondere die Fettalkoholsulfate. Fettalkoholsulfate sind Produkte von Sulfatierreaktionen an entsprechenden Alkoholen, während Fettalkoholethersulfate Produkte von Sulfatierreaktionen an alkoxylierten Alkoholen sind. Dabei versteht der Fachmann allgemein unter alkoxylierten Alkoholen die Reaktionsprodukte von Alkylenoxid, bevorzugt Ethylenoxid, mit Alkoholen, im Sinne der vorliegenden Erfindung bevorzugt mit längerkettigen Alkoholen. In der Regel entsteht aus n Molen Ethylenoxid und einem Mol Alkohol, abhängig von den Reaktionsbedingungen, ein komplexes Gemisch von Additionsprodukten unterschiedlicher Ethoxylierungsgrade. Eine weitere Ausführungsform der Alkoxylierung besteht im Einsatz von Gemischen der Alkylenoxide, bevorzugt des Gemisches von Ethylenoxid und Propylenoxid. Bevorzugte Fettalkoholethersulfate sind die Sulfate niederethoxylierter Fettalkohole mit 1 bis 4 Ethylenoxideinheiten (EO), insbesondere 1 bis 2 EO, beispielsweise 1,3 EO. Bei den Alkylbenzolsulfonaten sind insbesondere solche mit etwa 12 C-Atomen im Alkylteil bevorzugt, etwa lineares Natrium-C₁₀₋₁₈-Alkylbenzolsulfonat. Bevorzugte Olefinsulfonate weisen eine Kohlenstoffkettenlänge von 14 bis 16 auf.

Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Mono-, Di-, Tri- bzw. Tetraalkylammoniumsalzen enthalten sein, im Falle der Sulfonate auch in Form ihrer korrespondierenden Säure, z.B. Dodecylbenzolsulfonsäure.

Neben den bisher genannten Tensidtypen kann das erfindungsgemäße Mittel weiterhin auch Kationtenside und/oder amphotere Tenside enthalten.

Geeignete Amphotenside sind beispielsweise Betaine der Formel (Rⁱⁱⁱ)(R^{iv})(R^{v})N⁺CH₂COO⁻, in der Rⁱⁱⁱ einen gegebenenfalls durch Heteroatome oder Heteroatomgruppen unterbrochenen Alkylrest mit 8 bis 25, vorzugsweise 10 bis 21 Kohlenstoffatomen und R^{iv} sowie R^{v} gleichartige oder verschiedene Alkylreste mit 1 bis 3 Kohlenstoffatomen bedeuten, insbesondere C₁₀-C₁₈-Alkyl-dimethylcarboxymethylbetain und C₁₁-C₁₇-Alkylamidopropyl-dimethylcarboxymethylbetain.

Geeignete Kationtenside sind u.a. die quartären Ammoniumverbindungen der Formel (R^{vi})(R^{vii})(R^{viii})(R^{ix})N⁺ X⁻, in der R^{vi} bis R^{ix} für vier gleich- oder verschiedenartige, insbesondere zwei lang- und zwei kurzkettige, Alkylreste und X⁻ für ein Anion, insbesondere ein Halogenidion, stehen, beispielsweise Didecyl-dimethyl-ammoniumchlorid, Alkyl-benzyl-didecyl-ammoniumchlorid und deren Mischungen. Weitere geeignete kationische Tenside sind die quaternären oberflächenaktiven Verbindungen, insbesondere mit einer Sulfonium-, Phosphonium-, Jodonium- oder Arsoniumgruppe, die auch als antimikrobielle Wirkstoffe bekannt sind. Durch den Einsatz von quaternären oberflächenaktiven Verbindungen mit antimikrobieller Wirkung kann das Mittel mit einer antimikrobiellen Wirkung ausgestaltet werden bzw. dessen gegebenenfalls aufgrund anderer Inhaltsstoffe bereits vorhandene antimikrobielle Wirkung verbessert werden.

Der Gesamttensidgehalt einer solchen, vorzugsweise wässrigen, Reinigungsmittelformulierung beträgt vorzugsweise 0,1 bis 40 Gew.-% und besonders bevorzugt 0,1 bis 12,0 Gew.-%, bezogen auf die gesamte Formulierung.

Es können ferner weitere Inhaltsstoffe, die üblicherweise in Reinigungsmitteln für harte Oberflächen enthalten sind, in dem Reinigungsmittel enthalten sein. Diese Gruppe weiterer möglicher Inhaltsstoffe schließt ein, ist aber nicht beschränkt auf Säuren, Basen, organische Lösungsmittel, Salze, Komplexbildner, Füllstoffe, Builder, Bleichmittel sowie Gemische derselben.

### Wasserlösliche Salze

Das erfindungsgemäße Reinigungsmittel kann weiterhin ein oder mehrere wasserlösliche Salze in einer Menge von insgesamt 0,1 bis 75 Gew.-% enthalten. Es kann sich dabei um anorganische und/oder organische Salze handeln.

Erfindungsgemäß einsetzbare anorganische Salze sind dabei vorzugsweise ausgewählt aus der Gruppe umfassend farblose wasserlösliche Halogenide, Sulfate, Sulfite, Carbonate, Hydrogencarbonate, Nitrate, Nitrite, Phosphate und/oder Oxide der Alkalimetalle, der Erdalkalimetalle, des Aluminiums und/oder der Übergangsmetalle; weiterhin sind Ammoniumsalze einsetzbar. Besonders bevorzugt sind dabei Halogenide und Sulfate der Alkalimetalle; vorzugsweise ist das mindestens eine anorganische Salz daher ausgewählt aus der Gruppe umfassend Natriumchlorid, Kaliumchlorid, Natriumsulfat, Kaliumsulfat sowie Gemische derselben. In einer bevorzugten Ausführungsform wird Natriumchlorid und/oder Natriumsulfat verwendet.

Bei den erfindungsgemäß einsetzbaren organischen Salzen handelt es sich insbesondere um farblose wasserlösliche Alkalimetall-, Erdalkalimetall-, Ammonium-, Aluminium- und/oder Übergangsmetallsalze der Carbonsäuren. Vorzugsweise sind die Salze ausgewählt aus der Gruppe umfassend Formiat, Acetat, Propionat, Citrat, Malat, Tartrat, Succinat, Malonat, Oxalat, Lactat sowie Gemische derselben.

### Lösungsmittel

In einer Ausführungsform ist das erfindungsgemäße Reinigungsmittel ein wässriges Reinigungsmittel für harte Oberflächen. Neben Wasser kann es in einer bevorzugten Ausführungsform ein oder mehrere weitere wasserlösliche organische Lösungsmittel enthalten, üblicherweise in einer Menge von 0 bis 15 Gew.-%, vorzugsweise 1 bis 12 Gew.-%, insbesondere 3 bis 8 Gew.-%.

Die Lösungsmittel werden im Rahmen der erfindungsgemäßen Lehre nach Bedarf insbesondere als Hydrotropikum und Viskositätsregulator eingesetzt. Sie wirken lösungsvermittelnd insbesondere für Tenside und Elektrolyt sowie Parfüm und Farbstoff und tragen so zu deren Einarbeitung bei, verhindern die Ausbildung flüssigkristalliner Phasen und haben Anteil an der Bildung klarer Produkte. Die Viskosität des erfindungsgemäßen Mittels verringert sich mit zunehmender Lösungsmittelmenge. Schließlich sinkt mit zunehmender Lösungsmittelmenge der Kältetrübungs- und Klarpunkt des erfindungsgemäßen Mittels.

Geeignete Lösungsmittel sind beispielsweise gesättigte oder ungesättigte, vorzugsweise gesättigte, verzweigte oder unverzweigte C1-20-Kohlenwasserstoffe, bevorzugt C2-15-Kohlenwasserstoffe, mit mindestens einer Hydroxygruppe und gegebenenfalls einer oder mehreren Etherfunktionen C-O-C, d. h. die Kohlenstoffatomkette unterbrechenden Sauerstoffatomen.

Bevorzugte Lösungsmittel sind die - gegebenenfalls einseitig mit einem C1-6-Alkanol veretherten - C2-6-Alkylenglykole und Poly-C2-3-alkylenglykolether mit durchschnittlich 1 bis 9 gleichen oder verschiedenen, vorzugsweise gleichen, Alkylenglykolgruppen pro Molekül wie auch die C1-6-Alkohole, vorzugsweise Ethanol, n-Propanol oder iso-Propanol.

Beispielhafte Lösungsmittel sind die folgenden gemäß INCI benannten Verbindungen: Buteth-3, Butoxydiglykol, Butoxyethanol, Butoxyisopropanol, Butoxypropanol, n-Butyl Alcohol, t-Butyl Alcohol, Butylene Glykol, Butyloctanol, Diethylene Glykol, Dimethoxydiglykol, Dimethyl Ether, Dipropylene Glykol, Ethoxydiglykol, Ethoxyethanol, Ethyl Hexanediol, Glykol, Hexanediol, 1,2,6-Hexanetriol, Hexyl Alcohol, Hexylene Glykol, Isobutoxypropanol, Isopentyldiol, Isopropyl Alcohol (iso-Propanol), 3-Methoxybutanol, Methoxydiglykol, Methoxyethanol, Methoxyisopropanol, Methoxymethylbutanol, Methoxy PEG-10, Methylal, Methyl Alcohol, Methyl Hexyl Ether, Methylpropanediol, Neopentyl Glykol, PEG-4, PEG-6, PEG-7, PEG-8, PEG-9, PEG-6 Methyl Ether, Pentylene Glykol, Phenoxyethanol, PPG-7, PPG-2-Buteth-3, PPG-2 Butyl Ether, PPG-3 Butyl Ether, PPG-2 Methyl Ether, PPG-3 Methyl Ether, PPG-2 Propyl Ether, Propanediol, Propyl Alcohol (n-Propanol), Propylene Glykol, Propylene Glykol Butyl Ether, Propylene Glykol Propyl Ether, Tetrahydrofurfuryl Alcohol, Trimethylhexanol.

Weiterhin bevorzugt sind längerkettige Polyalkylenglykole, insbesondere Polypropylenglykole. Besonders bevorzugt sind dabei etwa das PPG-400 oder das PPG-450, aber auch Polypropylenglykole mit größeren Kettenlängen können im Sinne dieser Erfindung eingesetzt werden.

Vorzugsweise ist das Lösungsmittel ausgewählt aus der Gruppe umfassend Ethanol, Propanol, Isopropanol, Ethylenglykol, Butylglykol, Propylenglykol, Polypropylenglykole als auch Alkoholamine, insbesondere Monoethanolamin sowie Gemischen derselben Äusserst bevorzugte Lösungsmittel sind die C2- und C3-Alkohole, Ethanol, n-Propanol und/oder iso-Propanol sowie die Polyalkylenglykole, vor allem Polypropylenglykole, insbesondere das PPG-400 als auch Alkoholamine, insbesondere Monoethanolamin sowie Gemischen derselben.

Ganz besonders bevorzugt wird eine Mischung aus Isopropanol und Monoethanolamin als organisches Lösungsmittel verwendet.

Als Lösungsvermittler insbesondere für Parfüm und Farbstoffe können außer den zuvor beschriebenen Lösungsmitteln beispielsweise auch Alkanolamine eingesetzt werden.

### Builder

Weiterhin kann das erfindungsgemäße Reinigungsmittel alle üblicherweise in Wasch- und Reinigungsmitteln eingesetzten Gerüststoffe (Builder) enthalten, insbesondere Silikate, Carbonate, organische Cobuilder und auch die Phosphate.

Unter den Silikaten sind zum einen kristalline, schichtförmige Natriumsilikate der allgemeinen Formel NaMSiₓO₂ₓ₊₁ yH₂O zu nennen, wobei M Natrium oder Wasserstoff bedeutet, x eine Zahl von 1,9 bis 4 und y eine Zahl von 0 bis 20 ist und bevorzugte Werte für x 2, 3 oder 4 sind. Daneben sind auch amorphe Natriumsilikate mit einem Modul Na₂O : SiO₂ von 1:2 bis 1:3,3, vorzugsweise von 1:2 bis 1:2,8 und insbesondere von 1:2 bis 1:2,6 einsetzbar, zu denen auch Wasserglas zu rechnen ist. Im Rahmen dieser Erfindung wird unter dem Begriff "amorph" auch "röntgenamorph" verstanden. Dies heißt, daß die Silikate bei Röntgenbeugungsexperimenten keine scharfen Röntgenreflexe liefern, wie sie für kristalline Substanzen typisch sind, sondern allenfalls ein oder mehrere Maxima der gestreuten Röntgenstrahlung, die eine Breite von mehreren Gradeinheiten des Beugungswinkels aufweisen. Weiterhin können Zeolithe als Gerüstsubstanzen eingesetzt werden, vorzugsweise Zeolith A und/oder P. Geeignet sind jedoch auch Zeolith X sowie Mischungen aus A, X und/oder P.

Als Carbonate können sowohl die Monoalkalimetallsalze als auch die Dialkalimetallsalze der Kohlensäure als auch Sesquicarbonate in den Mitteln enthalten sein. Bevorzugte Alkalimetallionen stellen Natrium- und/oder Kaliumionen dar, besonders bevorzugt sind daher Soda (Natriumcarbonat) und Pottasche (Kaliumcarbonat).

Selbstverständlich ist auch ein Einsatz der allgemein bekannten Phosphate als Buildersubstanzen möglich, sofern ein derartiger Einsatz nicht aus ökologischen Gründen vermieden werden sollte. Unter der Vielzahl der kommerziell erhältlichen Phosphate haben die Alkalimetallphosphate unter besonderer Bevorzugung von Pentanatrium- bzw. Pentakaliumtriphosphat (Natrium- bzw. Kaliumtripolyphosphat) in der Wasch- und Reinigungsmittel-Industrie die größte Bedeutung.

"Alkalimetallphosphate" ist dabei die summarische Bezeichnung für die Alkalimetall- (insbesondere Natrium- und Kalium-) -Salze der verschiedenen Phosphorsäuren, bei denen man Metaphosphorsäuren (HPO₃)ₙ und Orthophosphorsäure H₃PO₄ neben höhermolekularen Vertretern unterscheiden kann. Geeignete Phosphate sind das Natriumdihydrogenphosphat, NaH₂PO₄, das Dinatriumhydrogenphosphat (sekundäres Natriumphosphat), Na₂HPO₄, das Trinatriumphosphat, tertiäres Natriumphosphat, Na₃PO₄, das Tetranatriumdiphosphat (Natriumpyrophosphat), Na₄P₂O₇, sowie die durch Kondensation des NaH₂PO₄ bzw. des KH₂PO₄ entstehen höhermolekularen Natrium- und Kaliumphosphate, bei denen man cyclische Vertreter, die Natrium- bzw. Kaliummetaphosphate und kettenförmige Typen, die Natrium- bzw. Kaliumpolyphosphate, unterscheiden kann. Insbesondere für letztere sind eine Vielzahl von Bezeichnungen in Gebrauch: Schmelz- oder Glühphosphate, Grahamsches Salz, Kurrolsches und Maddrellsches Salz. Alle höheren Natrium- und Kaliumphosphate werden gemeinsam als kondensierte Phosphate bezeichnet.

Als organische Cobuilder können insbesondere Polycarboxylate / Polycarbonsäuren, polymere Polycarboxylate, Asparaginsäure, Polyacetale, Dextrine, weitere organische Cobuilder (siehe unten) sowie Phosphonate enthalten sein.

Brauchbare organische Gerüstsubstanzen sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Methylglycindiessigsäure, Zuckersäuren und Mischungen aus diesen. Neben den Salzen können auch die Säuren an sich eingesetzt werden.

Als Builder sind weiter polymere Polycarboxylate geeignet, dies sind beispielsweise die Alkalimetallsalze der Polyacrylsäure oder der Polymethacrylsäure, beispielsweise solche mit einer relativen Molekülmasse von 500 bis 70000 g/mol. Bei den für polymere Polycarboxylate angegebenen Molmassen handelt es sich dabei um gewichtsmittlere Molmassen M_{w} der jeweiligen Säureform, die grundsätzlich mittels Gelpermeationschromatographie (GPC) bestimmt wurden, wobei ein UV-Detektor eingesetzt wurde. Die Messung erfolgte dabei gegen einen externen Polyacrylsäure-Standard, der aufgrund seiner strukturellen Verwandtschaft mit den untersuchten Polymeren realistische Molgewichtswerte liefert.

Geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im Allgemeinen 2000 bis 100000 g/mol.

Zur Verbesserung der Wasserlöslichkeit können die Polymere auch Allylsulfonsäuren, wie beispielsweise Allyloxybenzolsulfonsäure und Methallylsulfonsäure, als Monomer enthalten.

Insbesondere bevorzugt sind auch biologisch abbaubare Polymere aus mehr als zwei verschiedenen Monomereinheiten, beispielsweise solche, die als Monomere Salze der Acrylsäure und der Maleinsäure sowie Vinylalkohol bzw. Vinylalkohol-Derivate oder die als Monomere Salze der Acrylsäure und der 2-Alkylallylsulfonsäure sowie Zucker-Derivate enthalten.

Weitere bevorzugte Copolymere weisen als Monomere vorzugsweise Acrolein und Acrylsäure/Acrylsäuresalze bzw. Acrolein und Vinylacetat auf.

Weitere geeignete Buildersubstanzen sind polymere Aminodicarbonsäuren, deren Salze oder deren Vorläufersubstanzen, insbesondere Polyasparaginsäuren bzw. deren Salze und Derivate, daneben Polyacetale, welche durch Umsetzung von Dialdehyden mit Polyolcarbonsäuren, welche 5 bis 7 C-Atome und mindestens 3 Hydroxylgruppen aufweisen, erhalten werden können, sowie Dextrine, beispielsweise Oligomere bzw. Polymere von Kohlenhydraten, die durch partielle Hydrolyse von Stärken erhalten werden können. Vorzugsweise handelt es sich hierbei um Hydrolyseprodukte mit mittleren Molmassen im Bereich von 400 bis 500000 g/mol.

Auch Oxydisuccinate und andere Derivate von Disuccinaten, vorzugsweise Ethylendiamin-N,N'-disuccinat (EDDS), sind weitere geeignete Cobuilder, bevorzugt in Form ihrer Natrium- oder Magnesiumsalze, weiterhin Iminodisuccinate (IDS) und deren Derivate, beispielsweise Hydroxyiminodisuccinate (HDIS), sowie acetylierte Hydroxycarbonsäuren bzw. deren Salze, welche gegebenenfalls auch in Lactonform vorliegen können und welche mindestens 4 Kohlenstoffatome und mindestens eine Hydroxygruppe sowie maximal zwei Säuregruppen enthalten.

Eine weitere Substanzklasse mit Cobuildereigenschaften stellen die Phosphonate dar. Dabei handelt es sich insbesondere um Hydroxyalkan- bzw. Aminoalkanphosphonate. Unter den Hydroxyalkanphosphonaten ist das 1-Hydroxyethan-1,1-diphosphonat (HEDP) von besonderer Bedeutung als Cobuilder. Es wird vorzugsweise als Natriumsalz eingesetzt, wobei das Dinatriumsalz neutral und das Tetranatriumsalz alkalisch (pH 9) reagiert. Als Aminoalkanphosphonate kommen vorzugsweise Ethylendiamintetramethylenphosphonat (EDTMP), Diethylentriaminpentamethylenphosphonat (DTPMP) sowie deren höhere Homologe in Frage. Sie werden vorzugsweise in Form der neutral reagierenden Natriumsalze, z. B. als Hexanatriumsalz der EDTMP bzw. als Hepta- und Octa-Natriumsalz der DTPMP, eingesetzt. Als Builder wird dabei aus der Klasse der Phosphonate bevorzugt HEDP verwendet. Die Aminoalkanphosphonate besitzen zudem ein ausgeprägtes Schwermetallbindevermögen. Dementsprechend kann es, insbesondere wenn die Mittel auch Bleiche enthalten, bevorzugt sein, Aminoalkanphosphonate, insbesondere DTPMP, einzusetzen, oder Mischungen aus den genannten Phosphonaten zu verwenden.

Darüber hinaus können alle Verbindungen, die in der Lage sind, Komplexe mit Erdalkaliionen auszubilden, als Cobuilder in den partikulären Mitteln enthalten sein.

### Säuren

Zur Verstärkung der Reinigungsleistung gegenüber Kalk können eine oder mehrere Säuren und/oder deren Salze enthalten sein. Bevorzugt werden die Säuren aus nachwachsenden Rohstoffen hergestellt. Als Säuren eignen sich daher insbesondere organische Säuren wie Ameisensäure, Essigsäure, Citronensäure, Glycolsäure, Milchsäure, Bernsteinsäure, Adipinsäure, Äpfelsäure, Weinsäure und Gluconsäure sowie Gemische derselben. Daneben können aber auch die anorganischen Säuren Salzsäure, Schwefelsäure, Phosphorsäure und Salpetersäure oder auch Amidosulfonsäure bzw. deren Mischungen eingesetzt werden. Besonders bevorzugt sind die Säuren und/oder ihre Salze ausgewählt aus der Gruppe umfassend Citronensäure, Milchsäure, Ameisensäure, ihre Salze sowie Gemische derselben. Sie werden vorzugsweise in Mengen von 0,01 bis 10 Gew.-% eingesetzt, besonders bevorzugt 0,2 bis 5 Gew.-%.

### Basen

In erfindungsgemäßen Reinigungsmittelblöcken können weiterhin Alkalien enthalten sein. Als Basen werden in erfindungsgemäßen Mitteln vorzugsweise solche aus der Gruppe der Alkali- und Erdalkalimetallhydroxide und -carbonate, insbesondere Natriumcarbonat oder Natriumhydroxid, eingesetzt. Daneben können aber auch Ammoniak und/oder Alkanolamine mit bis zu 9 C-Atomen im Molekül verwendet werden, vorzugsweise die Ethanolamine, insbesondere Monoethanolamin.

### Komplexbildner

Komplexbildner (*INCI* Chelating Agents), auch Sequestriermittel genannt, sind Inhaltsstoffe, die Metallionen zu komplexieren und inaktivieren vermögen, um ihre nachteiligen Wirkungen auf die Stabilität oder das Aussehen der erfindungsgemäßen Reinigungsmittel, beispielsweise Trübungen, zu verhindern. Einerseits ist es dabei wichtig, die mit zahlreichen Inhaltsstoffen inkompatiblen Calcium- und Magnesiumionen der Wasserhärte zu komplexieren. Die Komplexierung der Ionen von Schwermetallen wie Eisen oder Kupfer verzögert andererseits die oxidative Zersetzung der fertigen Mittel. Zudem unterstützen die Komplexbildner die Reinigungswirkung.

Geeignet sind beispielsweise die folgenden gemäß *INCI* bezeichneten Komplexbildner: Aminotrimethylene Phosphonic Acid, Beta-Alanine Diacetic Acid, Calcium Disodium EDTA, Citric Acid, Cyclodextrin, Cyclohexanediamine Tetraacetic Acid, Diammonium Citrate, Diammonium EDTA, Diethylenetriamine Pentamethylene Phosphonic Acid, Dipotassium EDTA, Disodium Azacycloheptane Diphosphonate, Disodium EDTA, Disodium Pyrophosphate, EDTA, Etidronic Acid, Galactaric Acid, Gluconic Acid, Glucuronic Acid, HEDTA, Hydroxypropyl Cyclodextrin, Methyl Cyclodextrin, Pentapotassium Triphosphate, Pentasodium Aminotrimethylene Phosphonate, Pentasodium Ethylenediamine Tetramethylene Phosphonate, Pentasodium Pentetate, Pentasodium Triphosphate, Pentetic Acid, Phytic Acid, Potassium Citrate, Potassium EDTMP, Potassium Gluconate, Potassium Polyphosphate, Potassium Trisphosphonomethylamine Oxide, Ribonic Acid, Sodium Chitosan Methylene Phosphonate, Sodium Citrate, Sodium Diethylenetriamine Pentamethylene Phosphonate, Sodium Dihydroxyethylglycinate, Sodium EDTMP, Sodium Gluceptate, Sodium Gluconate, Sodium Glycereth-1 Polyphosphate, Sodium Hexametaphosphate, Sodium Metaphosphate, Sodium Metasilicate, Sodium Phytate, Sodium Polydimethylglycinophenolsulfonate, Sodium Trimetaphosphate, TEA-EDTA, TEA-Polyphosphate, Tetrahydroxyethyl Ethylenediamine, Tetrahydroxypropyl Ethylenediamine, Tetrapotassium Etidronate, Tetrapotassium Pyrophosphate, Tetrasodium EDTA, Tetrasodium Etidronate, Tetrasodium Pyrophosphate, Tripotassium EDTA, Trisodium Dicarboxymethyl Alaninate, Trisodium EDTA, Trisodium HEDTA, Trisodium NTA und Trisodium Phosphate.

### Bleichmittel

Erfindungsgemäß können Bleichmittel dem Reinigungsprodukt zugesetzt werden. Geeignete Bleichmittel umfassen Peroxide, Persäuren und/oder Perborate, besonders bevorzugt ist Natriumpercarbonat oder Phthalimidoperoxyhexanoic acid. Chlorhaltige Bleichmittel wie Trichlorisocyanursäure oder Natriumdichlorisocyanurat sind dagegen bei sauer formulierten Reinigungsmitteln aufgrund der Freisetzung giftiger Chlorgas-Dämpfe weniger geeignet, können jedoch in alkalisch eingestellten Reinigungsmitteln eingesetzt werden. Unter Umständen kann neben dem Bleichmittel auch ein Bleichaktivator vonnöten sein.

Als Bleichaktivatoren können Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Von allen dem Fachmann aus dem Stand der Technik bekannten Bleichaktivatoren werden mehrfach acylierte Alkylendiamine, insbesondere Tetraacetylethylendiamin (TAED), acylierte Triazinderivate, insbesondere 1,5-Diacetyl-2,4-dioxohexahydro-1,3,5-triazin (DADHT), acylierte Glykolurile, insbesondere Tetraacetylglykoluril (TAGU), N-Acylimide, insbesondere N-Nonanoylsuccinimid (NOSI), acylierte Phenolsulfonate, insbesondere n-Nonanoyl- oder Isononanoyloxybenzolsulfonat (n- bzw. iso-NOBS) besonders bevorzugt eingesetzt. Auch Kombinationen konventioneller Bleichaktivatoren können eingesetzt werden. Diese Bleichaktivatoren werden vorzugsweise in Mengen bis 10 Gew.-%, insbesondere 0,1 Gew.-% bis 8 Gew.-%, besonders 2 bis 8 Gew.-% und besonders bevorzugt 2 bis 6 Gew.-%, jeweils bezogen auf das Gesamtgewicht der bleichaktivatorhaltigen Mittel, eingesetzt.

### Hilfs- und Zusatzstoffe

Neben den bisher genannten Komponenten kann das erfindungsgemäße Mittel ein oder mehrere weitere - insbesondere in Reinigungsmitteln für harte Oberflächen - übliche Hilfs- und Zusatzstoffe enthalten. Hierzu zählen beispielsweise organische Stellmittel (insbesondere Zucker, Zuckeralkohole, Glycerin, Glykole sowie Polymere derselben), Hydrophobizitätsvermittler (wie z. B. Paraffin), UV-Stabilisatoren, Parfümöle, antimikrobielle Wirkstoffe, Perlglanzmittel (INCI Opacifying Agents; beispielsweise Glykoldistearat, z.B. Cutina^{®} AGS der Fa. BASF, bzw. dieses enthaltende Mischungen, z.B. die Euperlane^{®} der Fa. BASF), weitere Trübungsmittel, Farbstoffe, Korrosionsinhibitoren, Bitterstoffe, Konservierungsmittel (z.B. das technische auch als Bronopol bezeichnete 2-Brom-2-nitropropan-1,3-diol (CAS 52-51-7), das beispielsweise als Myacide^{®} BT oder als Boots Bronopol BT von der Firma Boots gewerblich erhältlich ist, oder auch Bronopolhaltige Gemische wie Preventol^{®} (ex Lanxess) oder Parmetol^{®}(ex Schülke & Mayr)), Desinfektionsmittel, Enzyme, pH-Stellmittel, Duftstoffe sowie Hautgefühl-verbessernde oder hautpflegende Additive (z.B. dermatologisch wirksame Substanzen wie Vitamin A, Vitamin B2, Vitamin B12, Vitamin C, Vitamin E, D-Panthenol, Sericerin, Collagen-Partial-Hydrolysat, verschiedene pflanzliche Protein-Partial-Hydrolysate, Proteinhydrolysat-Fettsäure-Kondensate, Liposome, Cholesterin, pflanzliche und tierische Öle wie z.B. Lecithin, Sojaöl, usw., Pflanzenextrakte wie z.B. Aloe Vera, Azulen, Hamamelisextrakte, Algenextrakte, usw., Allantoin, A.H.A.-Komplexe, Glycerin, Harnstoff, quaternisierte Hydroxyethylcellulose), Additive zur Verbesserung des Ablauf- und Trocknungsverhaltens oder zur Stabilisierung. Diese Hilfs- und Zusatzstoffe sind insbesondere in Mengen von üblicherweise nicht mehr als 5 Gew.-% enthalten.

### Duftstoffe

Das erfindungsgemäße Produkt kann einen oder mehrere Duftstoffe enthalten, vorzugsweise in einer Menge von 0,01 bis 10 Gew.-%, insbesondere 0,05 bis 8 Gew.-%, besonders bevorzugt 0,1 bis 5 Gew.-%. Als eine Parfümkomponente kann dabei d-Limonen enthalten sein. In einer anderen Ausführungsform enthält der erfindungsgemäße Reinigungsmittelblock dabei ein Parfüm aus ätherischen Ölen (auch als essentielle Öle bezeichnet). Als solche sind beispielsweise Pine-, Citrus-, Jasmin-, Patchouly-, Rosen- oder Ylang-Ylang-Öl im Sinne dieser Erfindung einsetzbar. Ebenfalls geeignet sind Muskateller-Salbeiöl, Kamillenöl, Lavendelöl, Nelkenöl, Melissenöl, Minzöl, Zimtblätteröl, Lindenblütenöl, Wacholderbeeröl, Vetiveröl, Olibanumöl, Galbanumöl und Labdanumöl sowie Orangenblütenöl, Neroliol, Orangenschalenöl und Sandelholzöl. Weitere üblicherweise in Wasch-und Reinigungsmitteln eingesetzte Riechstoffe sind gleichfalls zum Einsatz im erfindungsgemäßen Reinigungsmittelblock geeignet, etwa weitere ätherische Öle, Ester, Alkohole, Aldehyde, oder Terpene.

### Antimikrobielle Wirkstoffe

Eine besondere Form der Reinigung stellen die Desinfektion und die Sanitation dar. In einer entsprechenden besonderen Ausführungsform der Erfindung enthält das Reinigungsmittel daher einen oder mehrere antimikrobielle Wirkstoffe, vorzugsweise in einer Menge von 0,01 bis 1 Gew.-%, vorzugsweise 0,02 bis 0,8 Gew.-%, insbesondere 0,05 bis 0,5 Gew.-%, besonders bevorzugt 0,1 bis 0,3 Gew.-%, äußerst bevorzugt 0,2 Gew.-%.

Die Begriffe Desinfektion, Sanitation, antimikrobielle Wirkung und antimikrobieller Wirkstoff haben im Rahmen der erfindungsgemäßen Lehre die fachübliche Bedeutung. Während Desinfektion im engeren Sinne der medizinischen Praxis die Abtötung von - theoretisch allen - Infektionskeimen bedeutet, ist unter Sanitation die möglichst weitgehende Eliminierung aller - auch der für den Menschen normalerweise unschädlichen saprophytischen - Keime zu verstehen. Hierbei ist das Ausmaß der Desinfektion bzw. Sanitation von der antimikrobiellen Wirkung des angewendeten Mittels abhängig, die mit abnehmendem Gehalt an antimikrobiellem Wirkstoff bzw. zunehmender Verdünnung des Mittels zur Anwendung abnimmt.

Erfindungsgemäß geeignet sind beispielsweise antimikrobielle Wirkstoffe aus den Gruppen der Alkohole, Aldehyde, antimikrobiellen Säuren bzw. deren Salze, Carbonsäureester, Säureamide, Phenole, Phenolderivate, Diphenyle, Diphenylalkane, Harnstoffderivate, Sauerstoff-, Stickstoff-Acetale sowie -Formale, Benzamidine, Isothiazole und deren Derivate wie Isothiazoline und Isothiazolinone, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, lodo-2-propynyl-butyl-carbamat, lod, lodophore, Aktivchlor abspaltenden Verbindungen und Peroxide. Bevorzugte antimikrobielle Wirkstoffe werden vorzugsweise ausgewählt aus der Gruppe umfassend Ethanol, n-Propanol, i-Propanol, 1,3-Butandiol, Phenoxyethanol, 1,2-Propylenglykol, Glycerin, Undecylensäure, Citronensäure, Milchsäure, Benzoesäure, Salicylsäure, Thymol, 2-Benzyl-4-chlorphenol, 2,2'-Methylen-bis-(6-brom-4-chlorphenol), 2,4,4'-Trichlor-2'-hydroxydiphenylether, N-(4-Chlorphenyl)-N-(3,4-dichlorphenyl)-harnstoff, N,N'-(1,10-decandiyldi-1-pyridinyl-4-yliden)-bis-(1-octanamin)-dihydrochlorid, N,N'-Bis-(4-Chlorphenyl)-3,12-diimino-2,4,11,13-tetraazatetradecandiimidamid, antimikrobielle quaternäre oberflächenaktive Verbindungen, Guanidine und Natrium-Dichlorisocyanurat (DCI, 1,3-Dichlor-5H-1,3,5-triazin-2,4,6-trion Natriumsalz). Bevorzugte antimikrobiell wirkende oberflächenaktive quaternäre Verbindungen enthalten eine Ammonium-, Sulfonium-, Phosphonium-, Jodonium- oder Arsoniumgruppe. Weiterhin können auch antimikrobiell wirksame ätherische Öle eingesetzt werden, die gleichzeitig für eine Beduftung des Reinigungsprodukts sorgen. Besonders bevorzugte antimikrobielle Wirkstoffe sind jedoch ausgewählt aus der Gruppe umfassend Salicylsäure, quaternäre Tenside, insbesondere Benzalkoniumchlorid, Peroxo-Verbindungen, insbesondere Wasserstoffperoxid, Alkalimetallhypochlorit, Natriumdichlorisocyanurat sowie Gemische derselben.

### Konservierungsstoffe

Konservierungsstoffe können gleichfalls in erfindungsgemäßen Reinigungsmittelprodukten enthalten sein. Als solche können im Wesentlichen die bei den antimikrobiellen Wirkstoffen genannten Stoffe eingesetzt werden.

### Farbstoffe

Als weitere Inhaltsstoffe kann das erfindungsgemäße Reinigungsmittelprodukt ein oder mehrere Farbstoffe (*INCI* Colorants) enthalten. Als Farbstoffe können dabei sowohl wasserlösliche als auch öllösliche Farbstoffe verwendet werden, wobei einerseits die Kompatibilität mit weiteren Inhaltsstoffen, beispielsweise Bleichmitteln, zu beachten ist und andererseits der eingesetzte Farbstoff gegenüber der Metall und Keramik auch bei längerem Einwirken nicht substantiv wirken sollte. Die Farbstoffe sind vorzugsweise in einer Menge von 0,0001 bis 0,1 Gew.-%, insbesondere 0,0005 bis 0,05 Gew.-%, besonders bevorzugt 0,001 bis 0,01 Gew.-%, enthalten.

### Korrosionsinhibitoren

Geeignete Korrosionsinhibitoren (*INCI* Corrosion Inhibitors) sind beispielsweise folgende gemäß *INCI* benannte Substanzen: Cyclohexylamine, Diammonium Phosphate, Dilithium Oxalate, Dimethylamino Methylpropanol, Dipotassium Oxalate, Dipotassium Phosphate, Disodium Phosphate, Disodium Pyrophosphate, Disodium Tetrapropenyl Succinate, Hexoxyethyl Diethylammonium, Phosphate, Nitromethane, Potassium Silicate, Sodium Aluminate, Sodium Hexametaphosphate, Sodium Metasilicate, Sodium Molybdate, Sodium Nitrite, Sodium Oxalate, Sodium Silicate, Stearamidopropyl Dimethicone, Tetrapotassium Pyrophosphate, Tetrasodium Pyrophosphate, Triisopropanolamine.

### Abspülregulatoren

Die als Abspülregulatoren bezeichneten Substanzen dienen in erster Linie dazu, den Verbrauch der Mittel während des Einsatzes so zu steuern, dass die vorgesehene Standzeit eingehalten wird. Als Regulatoren eignen sich vorzugsweise feste langkettige Fettsäuren, wie Stearinsäure, aber auch Salze solcher Fettsäuren, Fettsäureethanolamide, wie Kokosfettsäuremonoethanolamid, oder feste Polyethylenglykole, wie solche mit Molekulargewichten zwischen 10000 und 50000.

### Enzyme

Das Reinigungsprodukt kann auch Enzyme enthalten, vorzugsweise Proteasen, Lipasen, Amylasen, Hydrolasen und/oder Cellulasen. Sie können dem erfindungsgemäßen Mittel in jeder nach dem Stand der Technik etablierten Form zugesetzt werden. Hierzu gehören Lösungen der Enzyme, vorteilhafterweise möglichst konzentriert, wasserarm und/oder mit Stabilisatoren versetzt. Alternativ können die Enzyme verkapselt werden, beispielsweise durch Sprühtrocknung oder Extrusion der Enzymlösung zusammen mit einem, vorzugsweise natürlichen, Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalien-undurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Weiterhin können in enzymhaltigen Reinigungsprodukten Enzymstabilisatoren vorhanden sein, um ein enthaltenes Enzym vor Schädigungen wie beispielsweise Inaktivierung, Denaturierung oder Zerfall etwa durch physikalische Einflüsse, Oxidation oder proteolytische Spaltung zu schützen. Als Enzymstabilisatoren sind, jeweils in Abhängigkeit vom verwendeten Enzym, insbesondere geeignet: Benzamidin-Hydrochlorid, Borax, Borsäuren, Boronsäuren oder deren Salze oder Ester, vor allem Derivate mit aromatischen Gruppen, etwa substituierte Phenylboronsäuren beziehungsweise deren Salze oder Ester; Peptidaldehyde (Oligopeptide mit reduziertem C-Terminus), Aminoalkohole wie Mono-, Di-, Triethanol- und -Propanolamin und deren Mischungen, aliphatische Carbonsäuren bis zu C₁₂, wie Bernsteinsäure, andere Dicarbonsäuren oder Salze der genannten Säuren; endgruppenverschlossene Fettsäureamidalkoxylate; niedere aliphatische Alkohole und vor allem Polyole, beispielsweise Glycerin, Ethylenglykol, Propylenglykol oder Sorbit; sowie Reduktionsmittel und Antioxidantien wie Natriumsulfit und reduzierende Zucker. Weitere geeignete Stabilisatoren sind aus dem Stand der Technik bekannt. Bevorzugt werden Kombinationen von Stabilisatoren verwendet, beispielsweise die Kombination aus Polyolen, Borsäure und/oder Borax, die Kombination von Borsäure oder Borat, reduzierenden Salzen und Bernsteinsäure oder anderen Dicarbonsäuren oder die Kombination von Borsäure oder Borat mit Polyolen oder Polyaminoverbindungen und mit reduzierenden Salzen.

### pH-Wert

Der pH-Wert der erfindungsgemäßen Mittel kann mittels üblicher pH-Regulatoren, beispielsweise Citronensäure oder NaOH, eingestellt werden. Hierbei ist es bevorzugt, dass das Mittels einen pH-Wert in einem Bereich von 5 bis 11,5, vorzugsweise 7 bis 11,3 aufweist.

Zur Einstellung und/oder Stabilisierung des pH-Werts kann das erfindungsgemäße Mittel weiterhin ein oder mehrere Puffer-Substanzen (INCI Buffering Agents) enthalten, üblicherweise in Mengen von 0,001 bis 5 Gew.-%, vorzugsweise 0,005 bis 3 Gew.-%, insbesondere 0,01 bis 2 Gew.-%, besonders bevorzugt 0,05 bis 1 Gew.-%, äußerst bevorzugt 0,1 bis 0,5 Gew.-%, beispielsweise 0,2 Gew.-%. Bevorzugt sind Puffer-Substanzen, die zugleich Komplexbildner oder sogar Chelatbildner (Chelatoren, INCI Chelating Agents) sind. Besonders bevorzugte Puffer-Substanzen sind die Citronensäure bzw. die Citrate, insbesondere die Natrium- und Kaliumcitrate, beispielsweise Trinatriumcitrat·2 H₂O und Trikaliumcitrat·H₂O.

Die Erfindung wird anhand der folgenden Zeichnungen und Beispiele näher beschreiben:
Figur 1 zeigt einen Reinigungsroboter 1 umfassend ein Reinigungstuch 10 in einer Ansicht von unten. Der Reinigungsroboter 1 führt das Reinigungstuch 10 über eine harte Oberfläche. Der Reinigungsroboter 1 wird mittels Rädern 20 über die harte Oberfläche bewegt. Der Reinigungsroboter 1 bewegt sich mit einer bestimmten Geschwindigkeit entlang der Richtung, die durch den gestrichelten Pfeil angedeutet ist.

Figur 2 zeigt den Reinigungsroboter 1 umfassend das Reinigungstuch 10 in einer Ansicht von der Seite. Das Reinigungsmittel wird aus dem Reinigungsmitteltank 30 herausbefördert und zunächst auf das Reinigungstuch 10 und dann unmittelbar mittels des Reinigungstuchs 10 auf die zu reinigende Oberfläche 5 aufgebracht. Bei der automatischen Oberflächenreinigung mittels des Reinigungsroboters 1 wird das Reinigungsmittel bei Bewegung des Roboters also auf die harte Oberfläche 5 aufgetragen, wobei der Wischvorgang im Wesentlichen zeitgleich mit Auftragung des Reinigungsmittels erfolgt. Anders als beim manuellen Reinigen bleibt den Tensiden nur wenig Zeit, um sich entsprechend an der Oberfläche des gebildeten Reinigungsmittelfilms anzulagern und somit die Oberflächenspannung herabzusetzen. Anders ausgedrückt weist beim automatischen Reinigungsvorgang das Reinigungsmittel in der Regel nicht seinen Gleichgewichtswert auf. Um eine gute Reinigung zu ermöglichen muss also ein Reinigungsmittel verwendet werden, bei welchem auch schon kurz nach Filmbildung eine hinreichend starke Absenkung der Oberflächenspannung stattgefunden hat.

Die folgende Tabelle 1 zeigt die verwendete konzentrierte Zusammensetzung:

**Tabelle 1:**

| **Komponente** | **Menge AS [Gew.-%]** |
|---|---|
| Wasser | 93,8 |
| Natrium Hyroxid | 0,1 |
| Alkylbenzolsulfonat | 0,4 |
| Fettsäure | 0,1 |
| Fettalkohlethoxylat C6,5 EO | 0,3 |
| Fettalkohlethoxylat C12-18,7 EO | 0,1 |
| Isopropanol | 1,5 |
| Phenoxyethanol, pure | 1,0 |
| Parfüm, Farbstoffe | >3 |
| Monoethanolamine | 1,5 |
| Konservierungsmittel | >3 |

Die Mengenangaben sind als Aktivsubstanz in der konzentrierten Zusammensetzung aufzufassen.

Die folgende Tabelle 2 zeigt die Oberflächenspannung, welche für die Zusammensetzung gemäß Tabelle 1 nach einer Verdünnung von 18 ml konzentriertes Reinigungsmittel mit 250 ml Wasser, ermittelt wurde (Temperatur 23°C). Der pH Wert in der verwendeten (verdünnten) Zusammensetzung betrugt pH = 10,6.

**Tabelle 2:**

| **Oberflächenalter [Sekunden]** | **Oberflächenspannung [mN/cm]** |
|---|---|
| 0,08 | 40,0 |
| 0,22 | 35,5 |
| 0,31 | 34,2 |
| 0,44 | 33,1 |
| 0,87 | 31,3 |
| 1,2 | 30,3 |

Das hier exemplarisch aufgeführte Reinigungsmittel zeigt also bei dynamischer Messung bei 23°C bei einem Oberflächenalter von 0,3 Sekunden eine Oberflächenspannung von etwa 34 mN/cm und liegt damit unter dem besonders bevorzugt Grenzwert von 35 mN/cm.

Das gezeigte Reinigungsmittel ist also besonders gut geeignet zur Verwendung mit dem erfindungsgemäßen Reinigungsroboter. So findet früh nach Filmbildung eine hinreichend starke Absenkung der Oberflächenspannung statt und damit eine bevorzugte Reinigungsleistung. Allerdings ist die angeführte Zusammensetzung nur exemplarisch und nicht einschränkend zu verstehen. Durch Veränderungen einzelner Bestandteile und Verdünnungsparameter anderer Zusammensetzungen wird der Fachmann die Oberflächenspannung (Absenkung der Oberflächenspannung) erfindungsgemäß einstellen können.

## Patentansprüche

1. Reinigungsroboter (1) umfassend ein Reinigungstuch (10) und ein Reinigungsmittel, wobei der Reinigungsroboter (1) ausgebildet ist, das Reinigungstuch (10) über eine harte Oberfläche (5) zu führen und das Reinigungsmittel wenigstens ein Tensid umfasst, **dadurch gekennzeichnet, dass** das Reinigungsmittel bei dynamischer Messung bei 23°C bei einem Oberflächenalter von 0,3 Sekunden eine Oberflächenspannung von höchstens 40 mN/cm, bevorzugt höchstens 38 mN/cm und besonders bevorzugt höchstens 35 mN/cm aufweist.

2. Reinigungsroboter (1) gemäß Anspruch 1, wobei der Reinigungsroboter (1) ausgebildet ist, das Reinigungstuch (10) mit einer Geschwindigkeit von wenigstens 5 cm/s, bevorzugt wenigstens 10 cm/s weiter bevorzugt wenigstens 20 cm/s über die harte Oberfläche (5) zu führen.

3. Reinigungsroboter (1) gemäß Anspruch 1 oder 2, wobei die Änderung der Oberflächenspannung des Reinigungsmittels bei dynamischer Messung bei 23°C wenigstens 2 mN/cm, bevorzugt wenigstens 5 mN/cm, innerhalb einer Oberflächenlebensdauer von 0,3 Sekunden beträgt.

4. Reinigungsroboter (1) gemäß einem der vorhergehenden Ansprüche, wobei die Verminderung der Oberflächenspannung des Reinigungsmittels bei dynamischer Messung bei 23°C wenigstens 3 mN/cm, weiter bevorzugt wenigstens 5 mN/cm innerhalb einer Oberflächenlebensdauer von 0,3 Sekunden beträgt.

5. Reinigungsroboter (1) gemäß einem der vorhergehenden Ansprüche, wobei der Reinigungsroboter (1) ausgebildet ist, das Reinigungsmittel aus einem Reinigungsmitteltank (30) herauszubefördern und auf das Reinigungstuch (10) aufzubringen.

6. Verwendung eines konzentrierten Reinigungsmittels in einem Reinigungsroboter (1) **dadurch gekennzeichnet, dass** das Reinigungsmittel nach wenigstens zehnfacher Verdünnung in dem Reinigungsroboter bei dynamischer Messung bei 23°C bei einem Oberflächenalter von 0,3 Sekunden eine Oberflächenspannung von höchstens 40 mN/cm, bevorzugt höchstens 38 mN/cm und besonders bevorzugt höchstens 35 mN/cm aufweist.

7. Verfahren zur Reinigung einer Oberfläche unter Verwendung eines Reinigungsroboters gemäß einem der vorhergehenden Ansprüche, wobei das Reinigungstuch (10) mit einer Geschwindigkeit von wenigstens 5 cm/s, bevorzugt wenigstens 10 cm/s weiter bevorzugt wenigstens 20 cm/s über die harte Oberfläche (5) geführt wird.

## Claims

1. Cleaning robot (1) comprising a cleaning cloth (10) and a cleaning agent, the cleaning robot (1) being designed to guide the cleaning cloth (10) over a hard surface (5) and the cleaning agent comprising at least one surfactant, **characterized in that** the cleaning agent has a surface tension of at most 40 mN/cm, preferably at most 38 mN/cm and particularly preferably at most 35 mN/cm, when measured dynamically at 23°C at a surface age of 0.3 seconds.

2. Cleaning robot (1) according to claim 1, wherein the cleaning robot (1) is designed to guide the cleaning cloth (10) over the hard surface (5) at a speed of at least 5 cm/s, preferably at least 10 cm/s more preferably at least 20 cm/s.

3. Cleaning robot (1) according to claim 1 or 2, wherein the change in surface tension of the cleaning agent when measured dynamically at 23°C is at least 2 mN/cm, preferably at least 5 mN/cm, within a surface lifetime of 0.3 seconds.

4. Cleaning robot (1) according to any one of the preceding claims, wherein the reduction of the surface tension of the cleaning agent when measured dynamically at 23°C is at least 3 mN/cm, further preferably at least 5 mN/cm within a surface lifetime of 0.3 seconds.

5. Cleaning robot (1) according to any one of the preceding claims, wherein the cleaning robot (1) is configured to convey the cleaning agent out of a cleaning agent tank (30) and apply it to the cleaning cloth (10).

6. Use of a concentrated cleaning agent in a cleaning robot (1), **characterized in that** the cleaning agent, after at least tenfold dilution in the cleaning robot, has a surface tension of at most 40 mN/cm, preferably at most 38 mN/cm and particularly preferably at most 35 mN/cm, when measured dynamically at 23°C at a surface age of 0.3 seconds.

7. A method of cleaning a surface using a cleaning robot according to any one of the preceding claims, wherein the cleaning cloth (10) is passed over the hard surface (5) at a speed of at least 5 cm/s, preferably at least 10 cm/s more preferably at least 20 cm/s.

## Revendications

1. Robot de nettoyage (1) comprenant un chiffon de nettoyage (10) et un produit de nettoyage, le robot de nettoyage (1) étant conçu pour guider le chiffon de nettoyage (10) sur une surface dure (5) et le produit de nettoyage comprenant au moins un agent tensioactif, **caractérisé en ce que** le produit de nettoyage présente, lors d'une mesure dynamique à 23°C pour un âge de surface de 0,3 seconde, une tension superficielle de 40 mN/cm au maximum, de préférence de 38 mN/cm au maximum et de manière particulièrement préférée de 35 mN/cm au maximum.

2. Robot de nettoyage (1) selon la revendication 1, dans lequel le robot de nettoyage (1) est conçu pour guider le tissu de nettoyage (10) sur la surface dure (5) à une vitesse d'au moins 5 cm/s, de préférence d'au moins 10 cm/s, de préférence encore d'au moins 20 cm/s.

3. Robot de nettoyage (1) selon la revendication 1 ou 2, dans lequel la variation de la tension superficielle de l'agent de nettoyage, mesurée de manière dynamique à 23°C, est d'au moins 2 mN/cm, de préférence d'au moins 5 mN/cm, pendant une durée de vie de surface de 0,3 seconde.

4. Robot de nettoyage (1) selon l'une quelconque des revendications précédentes, dans lequel la diminution de la tension superficielle de l'agent de nettoyage, mesurée de manière dynamique à 23°C, est d'au moins 3 mN/cm, de préférence d'au moins 5 mN/cm, dans une durée de vie de surface de 0,3 seconde.

5. Robot de nettoyage (1) selon l'une quelconque des revendications précédentes, dans lequel le robot de nettoyage (1) est adapté pour extraire le détergent d'un réservoir de détergent (30) et l'appliquer sur la toile de nettoyage (10).

6. Utilisation d'un agent de nettoyage concentré dans un robot de nettoyage (1), **caractérisée en ce que** l'agent de nettoyage, après avoir été dilué au moins dix fois dans le robot de nettoyage, présente, lors d'une mesure dynamique à 23°C pour un âge de surface de 0,3 seconde, une tension superficielle d'au plus 40 mN/cm, de préférence d'au plus 38 mN/cm et de manière particulièrement préférée d'au plus 35 mN/cm.

7. Procédé de nettoyage d'une surface en utilisant un robot de nettoyage selon l'une des revendications précédentes, dans lequel le tissu de nettoyage (10) est guidé sur la surface dure (5) à une vitesse d'au moins 5 cm/s, de préférence d'au moins 10 cm/s, de préférence encore d'au moins 20 cm/s.
